# EUROPÄISCHE PATENTSCHRIFT

(11) **EP 2 860 122 B1**
(45) Veröffentlichungstag und Bekanntmachung des Hinweises auf die Patenterteilung: **15.02.2017**
(21) Anmeldenummer: 14003042.0
(22) Anmeldetag: 03.09.2014
(51) Int. Cl.: B65D 5/42, B65D 5/66, B65D 5/02

(54) **Faltschachtel**
Folding box
Boîte pliante

(30) Priorität: 20.09.2013 DE 102013015571
(43) Veröffentlichungstag der Anmeldung: 15.04.2015
(73) Patentinhaber: IPE Schropp GbR, 74831 Gundelsheim (DE)
(72) Erfinder: Schropp, Sven, 74831 Gundelsheim (DE)
(74) Vertreter: Schmid, Barbara

(56) Entgegenhaltungen:
- GB-A- 544 652
- US-A- 132 368
- US-A- 1 928 660
- US-A1- 2007 039 849

## Beschreibung

### TECHNISCHES GEBIET

Die Erfindung betrifft eine Faltschachtel zum Verpacken von Waren oder zum Dekorieren. Darüber hinaus betrifft die Erfindung einen Flachmaterialstreifen zum Herstellen einer solchen Faltschachtel.

### STAND DER TECHNIK

Faltschachteln der unterschiedlichsten Art sind bekannt. Regelmäßig weisen die Faltschachteln mehrere Wandelemente auf, die miteinander über Schwächungslinien verbunden sind. Die Faltschachteln besitzen in der Regel ein Boden- und ein Deckelelement, mit denen die jeweilige Faltschachtel geschlossen werden kann.

Die Faltschachteln werden in der Regel in einem flachen, teilweise zusammengebauten Zustand ausgeliefert. Bei professionellen Befüllern werden die Faltschachteln je nach Auflagenmenge auf Automaten oder Halbautomaten oder auch manuell aufgefaltet und mit dem zu verpackenden Produkt bestückt.

Sofern die Faltschachtel im Einzelhandel vom Einpackpersonal oder von Verkäufern oder auch von den Endverbrauchern selbst aufgefaltet werden muss, muss sich diese möglichst intuitiv und komfortabel auffalten lassen. Längere Einlernphasen, wie sie in der Industrie beim manuellen Auffalten oder beim Auffalten mittels Falthilfen möglich sind, sind in diesem Fall nicht möglich. Darüber hinaus ist auch bei diesen Faltschachteln ein dekoratives und wertiges Äußeres wichtig.

Sofern die Kunden in einem Geschäft die gekauften Waren als Geschenk verpacken lassen wollen, erfolgt dies in der Regel durch das Einwickeln in Geschenkpapier. Gegebenenfalls kann eine zusätzliche Schleife oder ein Geschenkband als Dekoration angebracht werden. Gerade zur Weihnachtszeit, wenn die Verkäufer oder das Einpackpersonal eine Vielzahl von Waren als Geschenk verpacken müssen, sind oft lange Schlangen vor den entsprechenden Tischen. Auch sinkt im Laufe eines Tages oftmals die Sorgfalt der Verkäufer beziehungsweise des Einpackpersonals bei der Verpackung der Waren, so dass die Waren nach einiger Zeit eher lieblos und unsauber verpackt werden.

Sofern der Kunde seine gekauften Waren nicht selbst in Geschenkpapier einwickeln und dekorieren will, kann dieser Geschenk-Schachteln in verschiedenen Größen kaufen. Die Schachteln sind in der Regel aus Graukarton, der mit unterschiedlich gemustertem Papier bezogen ist. Die Schachteln sind bereits aufgebaut, so dass kein manuelles Auffalten oder Zusammenbauen mehr erforderlich ist. Dadurch nimmt die Schachtel jedoch recht viel Platz ein, was bei Lagerung und Transport unpraktisch ist und hohe Kosten verursacht. Darüber hinaus sind derartige Geschenk-Schachteln verhältnismäßig teuer.

US 132 368 zeigt ein Geschenkschachtel nach dem Oberbegriff des Anspruchs 1.

### DARSTELLUNG DER ERFINDUNG

Ausgehend von diesem vorbekannten Stand der Technik liegt der Erfindung die Aufgabe zugrunde, eine verbesserte Faltschachtel anzugeben, die eine hochwertige Optisch aufweist und die schnell und intuitiv inklusive Dokorationsmaterial aufgefaltet werden kann. Ferner liegt der Erfindung die Aufgabe zugrunde, einen Flachmaterialstreifen anzugeben, aus dem eine entsprechende Faltschachtel hergestellt werden kann.

Die erfindungsgemäße Faltschachtel ist durch die Merkmale des Hauptanspruchs 1 gegeben. Der erfindungsgemäße Flachmaterialstreifen zum Herstellen einer solchen Faltschachtel ist durch die Merkmale des Anspruchs 4 gegeben. Vorteilhafte Ausgestaltungen und Weiterbildungen der Faltschachtel sowie des Flachmaterialstreifens sind Gegenstand von sich an diese Ansprüche anschließenden weiteren Ansprüchen.

Die erfindungsgemäße Faltschachtel besitzt vier Wandelemente, die mit ihren seitlichen Kanten jeweils über einander gegenüber liegende Schwächungslinien reihenförmig miteinander verbunden sind. Die beiden äußeren Wandelement sind aneinander befestigt. Darüber hinaus besitzt die Faltschachtel ein Deckelelement und ein Bodenelement, die gemeinsam mit den Wandelementen einen geschlossenen Körper bilden, in dessen Innenraum das zu verpackende Produkt aufbewahrt werden kann. Erfindungsgemäß besitzt das Deckelelement zwei Deckellaschen. Durch die Verwendung von zwei getrennten Deckellaschen kommt es zu einem deutlich geringeren Aufwölben des Deckelelements, was einen optisch ansprechenderen Eindruck beim Endverbraucher hinterlässt.

An der Faltschachtel sind zumindest zwei Materialbänder vorhanden sein, die an einander gegenüber liegenden Wandelementen befestigt sind und die zumindest im Bereich des Deckelelements aneinander befestigt werden können. Durch die Materialbänder kann somit die Einstecktechnik auf einfache und effektive Weise verdeckt werden, so dass sich ein besonders ansprechendes Äußeres der Faltschachtel ergibt. Gleichzeitig wird die Dekoration der Faltschachtel auf diese Weise bereits mitgeliefert, ohne dass ein separater Zukauf von Geschenkbändern erforderlich wäre. Der Anwender, bei dem es sich sowohl um den Handel als auch um den Endverbraucher handeln kann, erhält somit schnell und ohne größeren Aufwand eine hochwertige Geschenkverpackung, die bereits fertig dekoriert ist.

Bei einem Einsatz der Faltschachtel als Dekorationsobjekt können in vorteilhafter Weise insgesamt vier Materialbänder vorhanden sein, so dass an jedem der Wandelemente jeweils ein Materialband befestigt sein kann. Jeweils zwei einander gegenüber liegende Materialbänder könnten dann jeweils im Bereich des Deckelelements und im Bereich des Bodenelements aneinander befestigt werden. Auf diese Weise können beispielsweise bei aufgehängten Faltschachteln zwei Schleifen vorhanden sein. Es wäre auch möglich, zwei der Materialbänder über ihre gesamte Länge an der Faltschachtel zu befestigen, so dass diese im zusammengebauten Zustand der Faltschachtel ein umlaufendes Band ergeben. Die beiden weiteren Materialbänder könnten dann wie im folgenden beschrieben aneinander befestigt werden.

Die Materialbänder können so lang ausgebildet sein, dass sie im Bereich des Deckelelements und/oder im Bereich des Bodenelements zu einer Schleife gebunden werden können. Alternativ dazu können die Materialbänder auch im Bereich des Deckelelements und/oder im Bereich des Bodenelements aneinander geklebt werden. Dies kann beispielsweise über ein doppelseitiges Klebeband erfolgen. Dieses Klebeband kann bereits an den Bändern vorhanden sein, so dass nur noch die Schutzfolie abgezogen werden muss, um die Bänder jeweils aneinander zu befestigen. Anschließend kann eine weitere Dekoration der Faltschachtel erfolgen, beispielsweise über eine fertig gebundene Schleife, über einen dekorativen Aufkleber oder über ein sonstiges Dekorationsobjekt.

Vorzugsweise kann das Bodenelement als geklebter Boden ausgebildet sein. Ein solcher geklebter Boden kann nach wie vor ein flaches Zusammenfalten der Faltschachtel ermöglichen, so dass ein flacher Transport derselben möglich ist. Gleichzeitig ist der Boden bereits fertig vorhanden, so dass kein weiteres diesbezügliches Auffalten oder Zusammenstecken mehr erforderlich ist, was ein besonders einfaches und rasches Auffalten der Faltschachtel ermöglicht.

Bei einer Verwendung der Faltschachtel als Dekorationsobjekt kann auch das Bodenelement in einer vorteilhaften Ausführungsform zwei Bodenlaschen aufweisen. Die Bodenlaschen lassen sich ebenso intuitiv schließen und ermöglichen ein symmetrisches Aussehen der Faltschachtel.

Die Wandelemente, das Deckelelement und das Bodenelement der Faltschachtel können einen Körper in Form eines geschlossenen Quaders oder eines Pyramidenstumpfs bilden. Bei einem geschlossenen Quader sind die Schwächungslinien zwischen den einzelnen Wandelementen jeweils parallel zueinander. Derartige Faltschachteln lassen sich platzsparend lagern und sind universell für viele verschiedene Formen an zu verpackenden Produkten geeignet. Alternativ dazu könnten die Schwächungslinien zwischen den einzelnen Wandelementen auch aufeinander zu gerichtet sein, so dass sich eine Faltschachtel in Form eines Pyramidenstumpfs ergibt.

Vorzugsweise kann die Faltschachtel aus Karton oder aus kartonähnlichem Material bestehen oder zumindest solches Material enthalten. Derartiges Material kann problemlos recycelt werden; gleichzeitig ist es ausreichend stabil, um das zu verpackende Produkt zu schützen.

Die Faltschachtel wird aus einem einstückigen Zuschnitt gebildet. Dadurch entsteht kein zusätzlicher Aufwand bei der Herstellung einer derartigen Faltschachtel, der beispielsweise durch das Positionieren mehrerer unabhängig voneinander vorhandenen Zuschnittteile notwendig wäre.

Der erfindungsgemäße Flachmaterialstreifen zum Herstellen einer entsprechenden Faltschachtel besitzt vier Wandelemente, die mit ihren seitlichen Kanten jeweils über einander gegenüber liegende Schwächungslinien reihenförmig miteinander verbunden sind. An einem der beiden äußeren Wandelemente ist eine Befestigungslasche vorhanden, die über eine weitere Schwächungslinie mit der den übrigen Wandelementen gegenüber liegenden seitlichen Kante des äußeren Wandelements verbunden ist. Erfindungsgemäß sind zwei Deckellaschen vorhanden, die jeweils über eine Schwächungslinie an der oberen Kante eines Wandelements anhängen. Die Deckellaschen sind dabei an einem der beiden äußeren Wandelemente und an einem der beiden mittleren Wandelementen vorhanden, wobei die entsprechenden Wandelemente über ein weiteres Wandelement voneinander getrennt sind. An den Deckellaschen ist jeweils eine Einstecklasche vorhanden. Die Summe aus der Höhe der beiden Deckellaschen entspricht der jeweiligen Breite der beiden freien Wandelemente, an denen keine Deckellasche vorhanden ist. Eine aus einem solchen Flachmaterialstreifen hergestellte Faltschachtel würde ein zweigeteiltes Deckelelement aufweisen, bei dem die beiden Deckellaschen deutlich weniger ausbeulen würden als bei einer einzelnen Deckellasche.

Um eine möglichst vollständig symmetrische Faltschachtel zu erhalten, können zwei Bodenlaschen vorhanden sein, die jeweils über eine Schwächungslinie an der unteren Kante eines Wandelements anhängen. Die Bodenlaschen können dabei an einem der beiden äußeren Wandelemente und an einem der beiden mittleren Wandelementen vorhanden sein, wobei die entsprechenden Wandelemente über ein weiteres Wandelement voneinander getrennt sind. Die Bodenlaschen können dabei insbesondere an denjenigen Wandelementen vorhanden sein, an denen auch die Deckellaschen vorhanden sind. An den Bodenlaschen kann jeweils eine Einstecklasche vorhanden sein. Die Summe aus der Höhe der beiden Bodenlaschen kann der jeweiligen Breite der beiden freien Wandelemente, an denen keine Bodenlaschen vorhanden ist, entsprechen.

Vorzugsweise können die beiden Deckel- beziehungsweise Bodenlaschen gleich hoch ausgebildet sein. In diesem Fall würde die Höhe einer der beiden Deckel- beziehungsweise Bodenlaschen der Hälfte der Breite des freien Wandelements entsprechen. Der beim Einstecken der Deckel- beziehungsweise Bodenlaschen und damit dem Schließen der Faltschachtel entstehende Schlitz in dem Deckel- beziehungsweise Bodenelement würde dann genau mittig liegen, was einen optisch ansprechenden Eindruck vermittelt. Auch kann ein solcher mittiger Schlitz besonders einfach durch die Dekoration der Faltschachtel verdeckt werden.

Erfindungsgemäss hängt an den beiden freien Wandelementen, an denen keine Deckel- beziehungsweise Bodenlasche anhängt, jeweils eine Staublasche über eine Schwächungslinie. Die beiden Staublaschen weisen dabei jeweils einen Schlitz auf, der senkrecht zu der Schwächungslinie zwischen dem Wandelement und der Staublasche verläuft. In diesen Schlitz können die Einstecklaschen der Deckel- beziehungsweise Bodenlaschen eingeschoben werden, um die Faltschachtel später sicher verschließen zu können, ohne dass sich die Deckel- beziehungsweise Bodenlaschen wieder selbständig lösen können.

Der Schlitz in den beiden Staublaschen kann vorzugsweise bis zur Schwächungslinie zwischen dem jeweiligen Wandelement und der entsprechenden Staublasche reichen. Die Einstecklasche der Deckelbeziehungsweise Bodenlasche kann somit über die gesamte Breite der Deckel- beziehungsweise Bodenlasche reichen, was einen optisch ansprechenden Eindruck der geschlossenen Faltschachtel ermöglicht und gleichzeitig für eine zuverlässige Befestigung der Deckelbeziehungsweise Bodenlasche sorgen kann.

Vorzugsweise können die Staublaschen über eine Schwächungslinie an den freien Kanten der benachbarten Deckel- beziehungsweise Bodenlaschen anhängen. In diesem Fall kann in dem Eckbereich der Staublasche jeweils eine Quetschfalte vorhanden sein. Diese Quetschfalte kann den Winkel zwischen der Schwächungslinie zwischen der Staublasche und dem Wandelement und der Schwächungslinie zwischen der Staublasche und der Boden- beziehungsweise Deckellasche halbieren. In der Regel sind die Flachmaterialstreifen zur Herstellung der Faltschachteln bedruckt, um eine optisch ansprechende Faltschachtel zu erhalten. Die Schnittkanten des Flachmaterialstreifens sind jedoch nicht bedruckt. Daher wäre an dieser Stelle das Material des Flachmaterialstreifens sichtbar. Durch die an den Deckel- beziehungsweise Bodenlaschen anhängenden Staublaschen sind keine Schnittkanten an den Rändern der Deckel- beziehungsweise Bodenlaschen mehr sichtbar, was einen optisch besonders ansprechenden und hochwertigen Eindruck der Faltschachtel vermittelt.

Erfindungsgemäss ist an zumindest zwei der vier Wandelementen jeweils ein Materialband befestigt. Auf diese Weise ist die Dekoration für die spätere Faltschachtel bereits bei dem Zuschnitt mit vorhanden, so dass diese nicht mehr separat zugekauft werden muss. Darüber hinaus muss ein späteres Geschenkband nicht mehr mittig platziert werden, sondern liegt bereits vorfixiert vor, so dass der Vorgang des Dekorierens der Faltschachtel schnell und reproduzierbar möglich ist.

Die Materialbänder sind an den freien Wandelementen vorhanden, an denen keine Deckellaschen und/ oder Bodenlaschen anhängen. Auf diese Weise können die Materialbänder den Schlitz zwischen den beiden Deckel- beziehungsweise Bodenlaschen auf besonders einfache Weise optisch ansprechend verdecken.

Die Befestigung der Materialbänder kann in wirtschaftlicher Weise dadurch erfolgen, dass diese an den jeweiligen Wandelementen angeklebt werden. Der Klebebereich muss dabei nicht über die gesamte Länge der Wandelemente erfolgen. Vielmehr kann es ausreichend sein, lediglich abschnittsweise ein Klebemittel vorzusehen. In diesem Fall sollte der Klebebereich vorzugsweise im unteren beziehungsweise mittleren Bereich der Wandelemente erfolgen.

Es ist nicht erforderlich, dass die Materialbänder über den Bodenbereich der Faltschachtel reichen, sofern die spätere Faltschachtel als Geschenk-Schachtel genutzt wird. In diesem Fall wird die Faltschachtel in der Regel so übergeben und aufgestellt, dass der Bodenbereich nicht sichtbar ist. Vorzugsweise können die Materialbänder somit an der unteren Kante des jeweiligen Wandelemente bündig anliegen. Auf diese Weise kann Materialband gespart werden.

Die Materialbänder können grundsätzlich beliebig weit über die obere und/oder untere Kante der Wandelemente überstehen. Sofern die Materialbänder zu einer Schleife gebunden werden sollen, ist es auch notwendig, dass diese relativ lang ausgebildet sind. Die Materialbänder sollten in diesem Fall aus einem flexiblen Material bestehen, damit es beim Transport und der Lagerung des Flachmaterialstreifens nicht zu ungewollten Knicken oder Beschädigungen der Materialbänder kommen kann. Insbesondere kann es sich bei den Materialbändern in diesem Fall um Stoff- oder Textilbänder handeln.

Sofern günstigere Papierbänder als Materialbänder verwendet werden sollen, hat es sich als vorteilhaft herausgestellt, wenn diese Materialbänder lediglich so weit über die obere beziehungsweise untere Kante des Wandelements überstehen, dass die Materialbänder nicht über die Deckel- beziehungsweise Bodenlasche mit der daran vorhandenen Einstecklasche hinausragen. Die an der Deckel- beziehungsweise Bodenlasche vorhandene Einstecklasche wäre somit derjenige Bereich des Flachmaterialstreifens, der den äußeren Rand des Zuschnitts bildet, so dass die Materialbänder während des Transports und der Lagerung des Zuschnitts flach liegen können, so dass es nicht zu Beschädigungen derselben kommen kann. Die Materialbänder würden sich im fertigen Zustand der Faltschachtel somit lediglich um die Höhe der Einstecklasche überlappen. Dieser Überlappungsbereich ist jedoch ausreichend groß, um die Materialbänder beispielsweise mittels doppelseitigem Klebeband aneinander zu befestigen. Der Überlappungsbereich kann anschließend durch ein weiteres Dekorationsobjekt verdeckt werden, sollte dies gewünscht sein. Bei diesem Dekorationsobjekt kann es sich insbesondere um eine Dekorations-Schleife handeln, die in vielen verschiedenen Ausführungsformen und unterschiedlichen Größen und Farben im Handel erhältlich ist.

In einer bevorzugten Ausführungsform können zwei erste und zwei zweite Materialbänder vorhanden sein. Die ersten Materialbänder sind an denjenigen Wandelementen vorhanden, an denen auch die Bodenbeziehungsweise Deckellaschen anhängen. Die zweiten Materialbänder sind an denjenigen Wandelementen vorhanden, an denen keine Bodenbeziehungsweise Deckellaschen anhängen. Die ersten Materialbänder können über ihre gesamte Länge an dem Flachmaterialstreifen befestigt sein und über die gesamte Höhe der Deckel- beziehungsweise Bodenlaschen reichen. Vorzugsweise können die beiden ersten Materialbänder noch zumindest ein Stück weit in den Bereich der jeweiligen Einstecklaschen reichen. Beim Zusammenbauen der Faltschachtel bilden die beiden ersten Materialbänder somit ein durchgehendes Band, das einmal rings um die Faltschachtel führt. Der Schlitz zwischen den beiden ersten Materialbändern, der im Bereich des Deckelelements und im Bereich des Bodenelements der Faltschachtel vorhanden ist, kann durch die beiden zweiten Materialbänder verdeckt werden. Die beiden zweiten Materialbänder können vorzugsweise lediglich im Bereich der Wandelemente an dem Flachmaterialstreifen vorhanden sein. Die beiden zweiten Materialbänder können um einen bestimmten Betrag über die obere und/oder untere Kante der jeweiligen Wandelemente überstehen, so dass die beiden zweiten Materialbänder im Bereich des Bodenelements und/oder im Bereich des Deckelelements aneinander befestigt werden können. Dies kann insbesondere über ein doppelseitiges Klebeband oder über das Binden zu einer Schleife erfolgen. Es wäre auch möglich, die beiden zweiten Materialbänder im Bereich des Bodenelements über ein doppelseitiges Klebeband aneinander zu befestigen und im Bereich des Deckelelements zu einer Schleife zu binden.

Vorzugsweise kann der Flachmaterialstreifen parallele Schwächungslinien aufweisen, so dass sich eine rechteckige, quaderförmige Faltschachtel daraus herstellen lässt. Derartige Faltschachteln lassen sich platzsparend lagern und sind universell für viele verschiedene Formen an zu verpackenden Produkten geeignet.

Eine wirtschaftliche und exakte Faltung des Flachmaterialstreifens kann dadurch realisiert werden, dass die Schwächungslinien des Flachmaterialstreifens als Rill-Linien ausgebildet sind.

In einer bevorzugten Ausführungsform kann der Flachmaterialstreifen aus Karton oder kartonähnlichem Material bestehen oder zumindest solches Material enthalten.

Weitere Vorteile und Merkmale der Erfindung sind den in den Ansprüchen ferner angegebenen Merkmalen sowie den nachstehenden Ausführungsbeispielen zu entnehmen.

### KURZE BESCHREIBUNG DER ZEICHNUNG

Die Erfindung wird im Folgenden anhand der in der Zeichnung dargestellten Ausführungsbeispiele näher beschrieben und erläutert. Es zeigen:
- Fig. 1: eine Draufsicht auf eine erste Ausführungsform des erfindungsgemäßen Flachmaterialstreifens mit nach oben weisender Außenseite der späteren Faltschachtel,
- Fig. 2: eine perspektivische Ansicht einer aus dem Flachmaterialstreifen gemäß Fig. 1 hergestellten erfindungsgemäßen Faltschachtel, bei der beide Deckellaschen geöffnet sind,
- Fig. 3: eine perspektivische Ansicht der Faltschachtel gemäß Fig. 2, bei der eine der Deckellaschen geschlossen und die andere Deckellasche geöffnet ist,
- Fig. 4: eine perspektivische Ansicht der Faltschachtel gemäß Fig. 2, bei der beide Deckellaschen geschlossen sind,
- Fig. 5: eine perspektivische Ansicht der Faltschachtel gemäß Fig. 2, bei der die Materialbänder aneinander befestigt wurden,
- Fig. 6: eine Draufsicht auf eine zweite Ausführungsform des erfindungsgemäßen Flachmaterialstreifens mit nach oben weisender Außenseite der späteren Faltschachtel und
- Fig. 7: eine perspektivische Ansicht einer aus dem Flachmaterialstreifen gemäß Fig. 6 hergestellten alternativen erfindungsgemäßen Faltschachtel.

### WEGE ZUM AUSFÜHREN DER ERFINDUNG

Aus einem in Fig. 1 dargestellten Flachmaterialstreifen 12 kann eine erfindungsgemäße Faltschachtel 10 hergestellt werden. Der Flachmaterialstreifen 12 ist in Fig. 1 so dargestellt, dass die Außenseite der späteren Faltschachtel 10 nach oben weist.

Der Flachmaterialstreifen 12 besitzt im vorliegenden Beispielsfall vier Wandelemente 20, 22, 24, 26. Die einzelnen Wandelemente 20, 22, 24, 26 hängen über Schwächungslinien 30, 32, 34 in einer Reihe aneinander. Die Schwächungslinien 30, 32, 34 verlaufen jeweils parallel zueinander und stellen die seitlichen Kanten der jeweiligen Wandelemente 20, 22, 24, 26 dar. An dem ersten Wandelement 20 hängt über eine weitere Schwächungslinie 36 eine Befestigungslasche 38 an. Die Befestigungslasche 38 kann beispielsweise mittels eines Klebestreifens an der Innenseite des vierten Wandelements 26 befestigt werden.

An den Wandelementen 22, 26 befindet sich jeweils eine untere Staublasche 40, 42. Die Staublaschen 40, 42 hängen über Schwächungslinien 44, 46, an den jeweiligen Wandelementen 22, 26 an. An den Wandelementen 20, 24 befindet sich jeweils eine untere Bodenlasche 50, 52. Die Bodenlaschen 50, 52 hängen über Schwächungslinien 54, 56 an den jeweiligen Wandelementen 20, 24 an. Die Bodenlaschen 50, 52 weisen jeweils einen Befestigungsbereich 60, 62 auf, der an der Innenseite der Staublaschen 40, 42 befestigt werden kann. Ein solcher geklebter Boden als Bodenelement einer Faltschachtel ist dem Grunde nach aus dem Stand der Technik bereits bekannt.

An dem ersten Wandelement 20 und dem dritten Wandelement 24 befindet sich jeweils eine Deckellasche 70, 72. Die Deckellaschen 70, 72 hängen über Schwächungslinien 74, 76 an den jeweiligen Wandelementen 20, 24 an. Im vorliegenden Beispielsfall weisen die beiden Deckellaschen 70, 72 die gleiche Höhe 78 auf. Die Höhe 78 entspricht dabei der Hälfte der Breite 28 des zweiten beziehungsweise vierten Wandelements 22, 26. Die beiden Deckellaschen 70, 72 bilden somit gemeinsam das Deckelelement der Faltschachtel 10.

An den beiden Deckellaschen 70, 72 befindet sich jeweils eine Einstecklasche 80, 82. Die Einstecklaschen 80, 82 hängen über Schwächungslinien 84, 86 an den Deckellaschen 70, 72 an.

An dem zweiten Wandelement 22 und dem vierten Wandelement 26 befindet sich jeweils eine Staublasche 90, 92. Die Staublaschen 90, 92 hängen über Schwächungslinien 94, 96 an den Wandelementen 22, 26 an. Nachdem die Höhe 78 der beiden Deckellaschen 70, 72 der Hälfte der Breite 28 dieser Wandelemente 22, 26 entspricht, weisen die beiden Staublaschen 90, 92 jeweils etwa mittig einen Schlitz 100, 102 auf. In diesen Schlitz 100, 102 können die Einstecklaschen 80, 82 eingesteckt werden.

An den Wandelementen 22, 26 ist im vorliegenden Beispielsfall jeweils ein Materialband 104, 106 angeklebt vorhanden. Die Materialbänder 104, 106 sind dabei so an den jeweiligen Wandelementen 22, 26 platziert, dass die Materialbänder 104, 106 die Schlitze 100, 102 in den Staublaschen 90, 92 verdecken. Dadurch können die Materialbänder 104, 106 im zusammengebauten Zustand der Faltschachtel 10 über dem zwischen den beiden Deckellaschen 70, 72 entstehenden Schlitz 108 platziert werden.

Nachdem die beiden Deckellaschen 70, 72 im vorliegenden Beispielsfall die gleiche Höhe 78 aufweisen, sind die Materialbänder 104, 106 etwa mittig der Wandelemente 22, 26 angeordnet. Sofern die Deckellaschen 70, 72 unterschiedlich hoch ausgebildet wären, was zu einem seitlich angeordneten Schlitz 108 führen würde, könnten auch die Materialbänder 104, 106 außermittig an den Wandelementen 22, 26 platziert werden, um den Schlitz 108 im zusammengefalteten Zustand verdecken zu können.

Die Materialbänder 104, 106 stehen über einen Betrag 110 über die Schwächungslinie 94, 96 über. Dieser Betrag 110 ist im vorliegenden Beispielsfall geringer als die Summe aus der Höhe 78 der Deckellaschen 70, 72 und der Höhe 88 der Einstecklaschen 80, 82. Auf diese Weise kann eine Beschädigung der Materialbänder 104, 106 beispielsweise beim Transport und der Lagerung der Flachmaterialstreifen 12 verhindert werden, da diese nicht über den äußeren Rand des Flachmaterialstreifens 12 überstehen.

Der Flachmaterialstreifen 12 könnte grundsätzlich bereits in seinem in Fig. 1 dargestellten Zustand an den Endkunden verkauft werden. In der Regel wird der Flachmaterialstreifen 12 jedoch zumindest teilweise geklebt und aufgefaltet in den Handel gebracht, um dem Endkunden eine möglichst komfortable und intuitive Benutzung der Faltschachtel 10 zu ermöglichen. Dazu wird die Befestigungslasche 38 an dem Wandelement 26 befestigt und der Flachmaterialstreifen 12 an der Schwächungslinie 32 gefaltet. Die Befestigungsbereiche 60, 62 der Bodenlaschen 50, 52 werden an den unteren Staublaschen 40, 42 befestigt, so dass sich das Bodenelement automatisch ergibt, sobald die Faltschachtel 10 auch an den Schwächungslinien 30, 34 geknickt wird.

Das Schließen des Deckelelements erfolgt für den Endkunden in einer intuitiven Weise, indem zunächst die beiden Staublaschen 90, 92 an den Schwächungslinien 94, 96 nach innen gefaltet werden (siehe Fig. 2). Anschließend kann das Einstecken der beiden Einstecklaschen 80, 82 der beiden Deckellaschen 70, 72 erfolgen (siehe Fig. 3 und 4). Im letzten Schritt erfolgt dann das Befestigen der beiden Materialbänder 104, 106 aneinander (siehe Fig. 5). Die beiden Materialbänder 104, 106 werden in dem hier dargestellten Beispielsfall über ein doppelseitiges Klebeband 112 aneinander befestigt. Im vorliegenden Beispielsfall ist das doppelseitige Klebeband 112 bereits an dem Materialband 104 vorhanden, so dass lediglich noch die Schutzfolie abgezogen werden muss, um das Materialband 106 an dem Klebeband 112 und damit an dem Materialband 104 zu befestigen.

Alternativ dazu könnten die Materialbänder 104,106 auch zu einer Schleife gebunden werden. In diesem Fall müssten die Materialbänder allerdings deutlich länger ausgebildet sein, als es in dem hier vorliegenden Beispielsfall der Fall ist.

Aus dem in Fig. 6 dargestellten Flachmaterialstreifen 12.6 kann eine alternative erfindungsgemäße Faltschachtel 10.6 hergestellt werden. Der Flachmaterialstreifen 12.6 ist in Fig. 6 so dargestellt, dass die Außenseite der späteren Faltschachtel 10.6 nach oben weist.

Der Flachmaterialstreifen 12.6 besitzt im vorliegenden Beispielsfall vier Wandelemente 20.6, 22.6, 24.6, 26.6. Die einzelnen Wandelemente 20.6, 22.6, 24.6, 26.6 hängen über Schwächungslinien 30.6,32.6, 34.6 in einer Reihe aneinander. Die Schwächungslinien 30.6, 32.6, 34.6 verlaufen jeweils parallel zueinander und stellen die seitlichen Kanten der jeweiligen Wandelemente 20.6, 22.6, 24.6, 26.6 dar. An dem ersten Wandelement 20.6 hängt über eine weitere Schwächungslinie 36.6 eine Befestigungslasche 38.6 an. Die Befestigungslasche 38.6 kann beispielsweise mittels eines Klebestreifens an der Innenseite des vierten Wandelements 26.6 befestigt werden.

An dem ersten Wandelement 20.6 und dem dritten Wandelemente 24.6 befindet sich jeweils eine Deckellasche 70.6, 72.6. Die Deckellaschen 70.6, 72.6 hängen über Schwächungslinien 74.6, 76.6 an den jeweiligen Wandelementen 20.6, 24.6 an. Im vorliegenden Beispielsfall weisen die beiden Deckellaschen 70.6, 72.6 die gleiche Höhe 78.6 auf. Die Höhe 78.6 entspricht dabei der Hälfte der Breite 28.6 des zweiten beziehungsweise vierten Wandelements 22.6, 26.6. Die beiden Deckellaschen 70.6, 72.6 bilden somit gemeinsam das Deckelelement der Faltschachtel 10.6. An den beiden Deckellaschen 70.6, 72.6 befindet sich jeweils eine Einstecklasche 80.6, 82.6. Die Einstecklaschen 80.6, 82.6 hängen über Schwächungslinien 84.6, 86.6 an den Deckellaschen 70.6, 72.6 an.

Anstelle des geklebten Bodens gemäß dem Ausführungsbeispiel der Fig. 1 bis 5 ist der Boden der Faltschachtel 10.6 ebenso wie der Deckel mit zwei Bodenlaschen 120, 122 ausgebildet. Entsprechend befindet sich an dem ersten Wandelement 20.6 und dem dritten Wandelement 24.6 jeweils eine Bodenlasche 120, 122. Die Bodenlaschen 120, 122 hängen über Schwächungslinien 124, 126 an den jeweiligen Wandelementen 20.6, 24.6 an. Im vorliegenden Beispielsfall weisen die beiden Bodenlaschen 120, 122 eine identische Höhe 78.6 auf, die auch der Höhe 78.6 der Deckellaschen 70.7, 72.6 entspricht. Die beiden Bodenlaschen 120, 122 bilden somit gemeinsam das Bodenelement der Faltschachtel 10.6. An den beiden Bodenlaschen 120,122 befindet sich jeweils eine Einstecklasche 130, 132. Die Einstecklaschen 130, 132 hängen über Schwächungslinien 134, 136 an den Bodenlaschen 120, 122 an.

An dem zweiten Wandelement 22.6 und dem vierten Wandelement 26.6 befindet sich jeweils eine obere Staublasche 140, 142 und eine untere Staublasche 144, 146. Die Staublaschen 140, 142, 144, 146 hängen über Schwächungslinien 150, 152, 154, 156 an den Wandelementen 22.6, 26.6 an. Die Staublaschen 140, 142, 144, 146 weisen etwa mittig jeweils einen Schlitz 160, 162, 164, 166 auf. In diese Schlitze 160, 162, 164, 166 können die Einstecklaschen 80.6, 82.6, 130, 132 später eingesteckt werden.

Im Gegensatz zu den Staublaschen 90, 92 des Flachmaterialstreifens 12 hängen die Staublaschen 140, 142, 144, 146 auch an den seitlichen Kanten der Deckellaschen 70.6, 72.6 beziehungsweise der Bodenlaschen 120, 122 über Schwächungslinien 168, 170, 172, 174,176, 178 an. Die obere Staublasche 140 ist somit mit den beiden Deckellaschen 70.6, 72.6 und mit dem zweiten Wandelement 22.6 verbunden. Entsprechend ist die untere Staublasche 144 mit den beiden Bodenlaschen 120, 122 und dem zweiten Wandelement 22.6 verbunden. Die obere Staublasche 142 ist dagegen nur mit dem vierten Wandelement 26.6 und der Deckellasche 72.6 verbunden; ebenso ist die untere Staublasche 146 nur mit dem vierten Wandelement 26.6 und der Bodenlasche 122 verbunden. An der freien Kante der Staublasche 142, 146 ist jedoch eine Befestigungslasche 180, 182 vorhanden, die an einem Laschenteil 184, 186 befestigt werden kann. Dieses Laschenteil 184, 186 hängt über eine Schwächungslinie 188, 190 an der freien Kante der Deckellasche 70.6 beziehungsweise der Bodenlasche 120 an.

Im Gegensatz zu der dargestellten Ausführungsform könnten die Befestigungslaschen 180, 182 auch an den Laschenteilen 184, 186 über eine Schwächungslinie anhängen. In diesem Fall könnten die Befestigungslaschen 180, 182 dann an der oberen Staublasche 142 beziehungsweise der unteren Staublasche 146 befestigt werden. Diese Ausführungsform ließe sich besonders einfach zusammenbauen.

In den Staublaschen 140 und 144 befinden sich jeweils zwei Quetschfalten 192, 194, 196, 198. Die Quetschfalte 192 in der Staublasche 140 halbiert den Winkel zwischen der Schwächungslinie 150 zwischen dem zweiten Wandelement 22.6 und der Staublasche 140 und der Schwächungslinie 168 zwischen der Staublasche 140 und der Deckellasche 70.6. Die Quetschfalte 194 in der Staublasche 140 halbiert den Winkel zwischen der Schwächungslinie 150 zwischen dem zweiten Wandelement 22.6 und der Staublasche 140 und der Schwächungslinie 170 zwischen der Staublasche 140 und der Deckellasche 72.6. Die Quetschfalte 196 in der Staublasche 144 halbiert den Winkel zwischen der Schwächungslinie 154 zwischen dem zweiten Wandelement 22.6 und der Staublasche 144 und der Schwächungslinie 174 zwischen der Staublasche 144 und der Bodenlasche 120. Die Quetschfalte 196 in der Staublasche 144 halbiert den Winkel zwischen der Schwächungslinie 154 zwischen dem zweiten Wandelement 22.6 und der Staublasche 144 und der Schwächungslinie 176 zwischen der Staublasche 144 und der Bodenlasche 122.

In den Staublaschen 142 und 146 befindet sich jeweils eine Quetschfalte 200, 202. Die Quetschfalte 200 in der Staublasche 142 halbiert den Winkel zwischen der Schwächungslinie 152 zwischen dem vierten Wandelement 26.6 und der Staublasche 142 und der Schwächungslinie 172 zwischen der Staublasche 142 und der Deckellasche 72.6. Die Quetschfalte 202 in der Staublasche 146 halbiert den Winkel zwischen der Schwächungslinie 156 zwischen dem vierten Wandelement 26.6 und der Staublasche 146 und der Schwächungslinie 178 zwischen der Staublasche 146 und der Bodenlasche 122.

Beim Schließen der Deckel- beziehungsweise Bodenelemente der aus dem Flachmaterialstreifen 12.6 hergestellten Faltschachtel 10.6 werden die Quetschfalten 192, 194, 196, 198, 200, 202 jeweils nach innen geknickt, so dass die angrenzenden Bereiche der Staublaschen 140, 142, 144,146 aufeinander zu liegen kommen. Dies hat den Vorteil, dass im Bereich des Deckel- und Bodenelements der Faltschachtel 10.6 keine Schnittkanten des Flachmaterialstreifens 12.6 zu sehen sind.

Die Staublaschen mit Quetschfalte könnten auch bei der Ausführungsform gemäß den Fig. 1 bis 5 mit geklebtem Boden eingesetzt werden.

An dem ersten Wandelement 20.6 und dem dritten Wandelement 24.6 ist im vorliegenden Beispielsfall jeweils ein erstes Materialband 210, 212 angeklebt vorhanden. Die Materialbänder 210, 212 sind mittig der jeweiligen Wandelemente 20.6, 24.6 platziert. Die Materialbänder 210, 212 reichen etwa von der Mitte der Einstecklaschen 130, 132 der Bodenlaschen 120, 122 bis etwa zur Mitte der Einstecklaschen 80.6, 82.6 der Deckellaschen 70.6, 72.6. Die Materialbänder 210, 212 sind im vorliegenden Beispielsfall über ihre gesamte Länge an dem Flachmaterialstreifen 12.6 befestigt. Beim Schließen der Faltschachtel 10.6 ergeben die beiden Materialstreifen 210, 212 somit gemeinsam ein umlaufendes Band.

Um das Positionieren der Materialstreifen 210, 212 zu erleichtern, können in den Einstecklaschen 80, 82, 130, 132 die Umrisse der Materialstreifen zumindest abschnittsweise gekennzeichnet sein. Auf diese Weise können die beiden Enden der Materialstreifen 210, 212 exakt positioniert werden, so dass sich ein durchgehend umlaufendes Band ergibt, ohne dass diese nach dem Zusammenbauen der Faltschachtel noch ausgerichtet werden müsste. Die Kennzeichnung der Umrisse der Materialstreifen durch eine farbliche Markierung erfolgen, da die Einstecklaschen 80, 82, 130, 132 im zusammengebauten Zustand der Faltschachtel nicht sichtbar sind. Vorzugsweise kann die Kennzeichnung durch eine Ritz-Linie oder eine Rill-Linie erfolgen, da eine solche Markierung sowohl von der späteren Außenseite der Faltschachtel als auch von der späteren Innenseite der Faltschachtel her erkennbar wäre.

An dem zweiten Wandelement 22.6 und dem vierten Wandelement 26.6 ist im vorliegenden Beispielsfall jeweils ein zweites Materialband 214, 216 angeklebt vorhanden. Die Materialbänder 214, 216 sind so an den jeweiligen Wandelementen 22.6, 26.6 platziert, dass die Materialbänder 214, 216 die Schlitze 160, 162, 164, 166 in den Staublaschen 150, 152, 154, 156 verdecken. Dadurch können die Materialbänder 214, 216 im zusammengebauten Zustand der Faltschachtel 10.6 über dem zwischen den beiden Deckellaschen 70.7, 70.6 beziehungsweise zwischen den beiden Bodenlaschen 120, 122 entstehenden Schlitz platziert werden. Nachdem die beiden Deckellaschen 70.6, 72.6 und die beiden Bodenlaschen 120, 122 im vorliegenden Beispielsfall jeweils die gleiche Höhe 78.6 aufweisen, sind die Materialbänder 214, 216 ebenfalls etwa mittig der Wandelemente 22.6, 26.6 angeordnet.

Die Materialbänder 214, 216 sind lediglich im Bereich der Wandelemente 22.6, 26.6 an dem Flachmaterialstreifen 12.6 befestigt. Sie stehen jedoch mit einem Betrag über die Wandelemente 22.6, 26.6 über, der im vorliegenden Beispielsfall so groß ist, dass die Materialbänder 214, 216 im Bereich des Bodenelements und im Bereich des Deckelelements der Faltschachtel 10.6 jeweils zu einer Schleife gebunden werden können. Im Gegensatz zu dem hier dargestellten Ausführungsbeispiel könnten die beiden Materialbänder 214, 216 auch beispielsweise über ein doppelseitiges Klebeband aneinander befestigt werden. In diesem Fall könnten die Materialbänder 214, 216 entsprechend kürzer ausgebildet sein.

Der Flachmaterialstreifen 12.6 könnte grundsätzlich bereits in seinem in Fig. 6 dargestellten Zustand an den Endkunden verkauft werden. In der Regel wird der Flachmaterialstreifen 12.6 jedoch zumindest teilweise geklebt und aufgefaltet in den Handel gebracht, um dem Endkunden eine möglichst komfortable und intuitive Benutzung der Faltschachtel 10.6 zu ermöglichen. Dazu wird die Befestigungslasche 38.6 an dem Wandelement 26.6 befestigt und der Flachmaterialstreifen 12.6 an der Schwächungslinie 32.6 gefaltet. Die Befestigungslaschen 180, 182 werden an den Laschenteilen 184, 186 befestigt.

Das Schließen des Deckelelements und des Bodenelements erfolgt für den Endkunden in einer intuitiven Weise, indem zunächst die Staublaschen 140, 142, 144, 146 an den Schwächungslinien 150, 152, 154, 156 nach innen gefaltet werden. Sofern die Quetschfalten 192, 194, 196, 198, 200, 202 bereits entsprechend vorgeknickt sind, falten sich die Deckellaschen 70.6, 72.6 und die Bodenlaschen 120, 122 quasi automatisch nach innen. Anschließend kann das Einstecken der beiden Einstecklaschen 80.6, 82.6 der beiden Deckellaschen 70.6, 72.6 sowie der beiden Einstecklaschen 130, 132 der beiden Bodenlaschen 120, 122 erfolgen. Die beiden ersten Materialbänder 210, 212 bilden dabei bereits ein umlaufendes Band um die Faltschachtel 10.6. Im letzten Schritt erfolgt dann das Befestigen der beiden zweiten Materialbänder 214, 213 aneinander. Die beiden Materialbänder 214, 216 werden in dem hier dargestellten Beispielsfall zu einer Schleife gebunden. Alternativ dazu könnten die Materialbänder 214, 216 auch über ein doppelseitiges Klebeband aneinander befestigt werden. Das doppelseitige Klebeband könnte dabei bereits an einem der beiden zweiten Materialbänder 214, 216 vorhanden sein, so dass lediglich noch die Schutzfolie abgezogen werden müsste, um die beiden Materialbänder 214,216 aneinander zu befestigen.

Die Schwächungslinien 30, 30.6, 32, 32.6, 34, 34.6, 36, 36.6, 44, 46, 54, 56, 74, 74.6, 76, 76.6, 84, 84.6, 86, 86.6, 94, 96, 124, 126, 134, 136, 150, 152, 154, 156, 168, 170, 172, 174, 176, 178, 188, 190 sind im vorliegenden Beispielsfall jeweils als Rill-Linien ausgebildet, um eine möglichst einfache und exakte Faltung der Faltschachtel zu ermöglichen.

Auch die Quetschfalten 192, 194. 196, 198, 200, 202 sind im vorliegenden Beispielsfall jeweils als Rill-Linien ausgebildet, um eine möglichst einfache und exakte Faltung der Faltschachtel zu ermöglichen.

In den hier dargestellten Ausführungsbeispielen verlaufen die Schwächungslinien 30, 30.6, 32, 32.6, 34, 34.6, 36, 36.6 jeweils parallel zueinander. Folglich sind die Wandelemente 20, 20.6, 22, 22.6, 24, 24.6, 26, 26.6 rechteckig und aus dem Flachmaterialstreifen 12, 12.6 kann eine quaderförmige Faltschachtel 10, 10.6 hergestellt werden. Im Gegensatz dazu könnten die einzelnen Wandelemente auch jeweils die Form eines Trapezes aufweisen; die Schwächungslinien zwischen den Wandelementen wären dann nicht mehr parallel zueinander sondern würden aufeinander zulaufen. Bei einem Faltzuschnitt mit Wandelementen in der Form eines Trapezes würde sich dann keine quaderförmige Faltschachtel mehr ergeben, vielmehr hätte die entsprechende Faltschachtel die Form eines Pyramidenstumpfs.

## Patentansprüche

1. Faltschachtel (10, 10.6) zum Dekorieren
- mit vier Wandelementen (20, 20.6, 22, 22.6, 24, 24.6, 26, 26.6), die mit ihren seitlichen Kanten jeweils über einander gegenüber liegende Schwächungslinien (30, 30.6, 32, 32.6, 34, 34.6) reihenförmig miteinander verbunden sind, wobei die beiden äußeren Wandelemente (20, 20.6, 26, 26.6) aneinander befestigt sind,
- mit einem Deckelelement,
- mit einem Bodenelement,
- wobei die Wandelemente (20, 20.6, 22, 22.6, 24, 24.6, 26, 26.6), das Deckelelement und das Bodenelement einen geschlossenen Körper bilden,
- wobei das Deckelelement zwei Deckellaschen (70, 70.6, 72, 72.6) aufweist,
- mit zumindest zwei Materialbändern (104, 106, 210, 212, 214, 216), die jeweils an einander gegenüber liegenden Wandelementen (20.6, 22, 22.6, 24.6, 26, 26.6) befestigt sind
- wobei die zumindest zwei Materialbänder (104, 106, 214, 216) zumindest im Bereich des Deckelelements aneinander befestigbar sind,
- wobei durch die Materialbänder (104, 106, 214, 216) der Schlitz (108) zwischen den beiden Deckelaschen (70, 70.6, 72, 72.6) verdeckt ist,
- **dadurch gekennzeichnet, dass**
- die beiden Deckellaschen (70, 70.6, 72, 72.6) jeweils eine Einstecklasche (80, 80.6, 82, 82.6) aufweisen,
- zumindest eine erste Staublasche (90, 140) vorhanden ist, die über eine Schwächungslinie (94, 150) mit der oberen Kante des zweiten Wandelements (22, 22.6) verbunden ist,
- zumindest eine zweite Staublasche (92, 142) vorhanden ist, die über eine Schwächungslinie (96,152) mit der oberen Kante des vierten Wandelements (26, 26.6) verbunden ist,
- die erste und die zweite Staublasche (90, 92, 140, 142) jeweils zumindest einen Schlitz aufweisen (100, 102, 160, 162), der senkrecht zur Schwächungslinie (94, 96, 150, 152,) zwischen der Kante des Wandelements (22,22.6, 26, 26.6) und der Staublasche (90, 92, 140, 142) verläuft.

2. Faltschachtel nach Anspruch 1,
- **dadurch gekennzeichnet, dass**
- das Bodenelement als geklebter Boden ausgebildet ist.

3. Faltschachtel nach Anspruch 1,
- **dadurch gekennzeichnet, dass**
- das Bodenelement zwei Bodenlaschen (120,122) aufweist.

4. Flachmaterialstreifen (12, 12.6) zum Herstellen einer Faltschachtel (10, 10.6) zum Dekorieren nach einem der vorstehenden Ansprüche,
- mit vier Wandelementen (20, 20.6, 22, 22.6, 24, 24.6, 26, 26.6), die mit ihren seitlichen Kanten jeweils über einander gegenüber liegende Schwächungslinien (30, 30.6, 32, 32.6, 34, 34.6) reihenförmig miteinander verbunden sind,
- mit einer Befestigungslasche (38,38.6), die über eine Schwächungslinie (36, 36.6) mit der seitlichen Kante des ersten oder des vierten Wandelements (20, 20.6) verbunden ist,
- mit einer ersten Deckellasche (70, 70.6), die über eine Schwächungslinie (74, 74.6) mit der Kante des ersten Wandelements (20,20.6) verbunden ist,
- mit einer zweiten Deckellasche (72, 72.6), die über eine Schwächungslinie (76, 76.6) mit der Kante des dritten Wandelements (24, 24.6) verbunden ist,
- wobei die Summe aus der Höhe (78, 78.6) der ersten Deckellasche (70, 70.6) und der Höhe (78, 78.6) der zweiten Deckellasche (72, 72.6) der Breite (28, 28.6) des zweiten beziehungsweise vierten Wandelements (22, 22.6, 26, 26.6) entspricht,
- wobei an dem zweiten und dem vierten Wandelement (22, 22.6, 26, 26.6) und/oder an dem ersten und dem dritten Wandelement (20.6, 24.6) jeweils ein Materialband (104, 106, 210, 212, 214, 216) befestigt ist,
- wobei zumindest zwei einander gegenüberliegende Materialbänder (104, 106, 214, 216) nach dem Auffalten der Faltschachtel im Bereich des Deckels und/oder im Bereich des Bodens der Faltschachtel aneinander befestigbar sind,
- **dadurch gekennzeichnet, dass**
- eine erste Einstecklasche vorhanden ist (80,80.6), die über eine Schwächungslinie (84, 84.6) mit der Kante der ersten Deckellasche (70, 70.6) verbunden ist,
- eine zweite Einstecklasche (82, 82.6) vorhanden ist, die über eine Schwächungslinie (86, 86.6) mit der Kante der zweiten Deckellasche (72, 72.6) verbunden ist,
- zumindest eine erste Staublasche (90, 140) über eine Schwächungslinie (94,150) mit der oberen Kante des zweiten Wandelements (22, 22.6) verbunden ist,
- zumindest eine zweite Staublasche (92, 142) über eine Schwächungslinie (96, 152) mit der oberen Kante des vierten Wandelements (26, 26.6) verbunden ist,
- die erste und die zweite Staublasche (90, 92, 140, 142) jeweils zumindest einen Schlitz aufweisen (100, 102, 160, 162), der senkrecht zur Schwächungslinie (94, 96, 150, 152) zwischen der Kante des Wandelements (22, 22.6, 26, 26.6) und der Staublasche (90, 92, 140, 142) verläuft.

5. Flachmaterialstreifen nach Anspruch 4,
- **dadurch gekennzeichnet, dass**
- eine erste Bodenlasche (120) vorhanden ist, die über eine Schwächungslinie (124) mit der Kante des ersten Wandelements (20.6) verbunden ist,
- eine zweite Bodenlasche (122) vorhanden ist, die über eine Schwächungslinie (126) mit der Kante des dritten Wandelements (24.6) verbunden ist,
- eine dritte Einstecklasche (130) vorhanden ist, die über eine Schwächungslinie (134) mit der Kante der ersten Bodenlasche (120) verbunden ist,
- eine vierte Einstecklasche (132) vorhanden ist, die über eine Schwächungslinie (136) mit der Kante der zweiten Bodenlasche (122) verbunden ist,
- wobei die Summe aus der Höhe (78.6) der ersten Bodenlasche (120) und der Höhe (78.6) der zweiten Bodenlasche (122) der Breite (28.6) des zweiten beziehungsweise vierten Wandelements (22.6, 26.6) entspricht.

6. Flachmaterialstreifen nach Anspruch 4 oder 5,
- **dadurch gekennzeichnet, dass**
- die Höhe (78, 78.6) der ersten Deckellasche (70, 70.6) und die Höhe (78, 78.6) der zweiten Deckellasche (72, 72.6) und/oder die Höhe (78.6) der ersten Bodenlasche (120) und die Höhe (78.6) der zweiten Bodenlasche (122) gleich sind, so dass
- die Höhe (78, 78.6) einer der beiden Deckellaschen (70, 70.6, 72, 72.6) und/oder die Höhe (78,6) einer der beiden Bodenlaschen (120, 122) der Hälfte der Breite (28, 28.6) des zweiten beziehungsweise vierten Wandelements (22, 22.6, 26, 26.6) entspricht.

7. Flachmaterialstreifen nach einem der Ansprüche 4 bis 6,
- **dadurch gekennzeichnet, dass**
- die Staublaschen (140, 142) über eine Schwächungslinie (168,170,172) mit der seitlichen Kante zumindest einer Deckellasche (70.6, 72,6) verbunden sind,
- in dem Eckbereich der Staublasche (140, 142) eine Quetschfalte (192,194, 200) vorhanden ist, die den Winkel zwischen der Schwächungslinie (150,152) zwischen der Staublasche (140, 142) und dem Wandelement (22.6, 26.6) und der Schwächungslinie (168,170,172) zwischen der Staublasche (140, 142) und der Deckellasche (70.6, 72,6) halbiert.

8. Flachmaterialstreifen nach einem der Ansprüche 4 bis 7,
- **dadurch gekennzeichnet, dass**
- mit zumindest einer ersten Staublasche (144), die über eine Schwächungslinie (154) mit der unteren Kante des zweiten Wandelements (22.6) verbunden ist,
- mit zumindest einer zweiten Staublasche (146), die über eine Schwächungslinie (156) mit der unteren Kante des vierten Wandelements (26.6) verbunden ist,
- wobei die erste und die zweite Staublasche (144,146) jeweils zumindest einen Schlitz aufweisen (164, 166), der senkrecht zur Schwächungslinie (154,156) zwischen der Kante des Wandelements (22.6, 26.6) und der Staublasche (144,146) verläuft,

9. Flachmaterialstreifen nach Anspruch 8,
- **dadurch gekennzeichnet, dass**
- die Staublaschen (144,146) über eine Schwächungslinie (174, 176, 178) mit der seitlichen Kante zumindest einer Bodenlasche (120,122) verbunden sind,
- in dem Eckbereich der Staublasche (144, 146) eine Quetschfalte (196,198, 202) vorhanden ist, die den Winkel zwischen der Schwächungslinie (154,156) zwischen der Staublasche (144, 146) und dem Wandelement (22.6, 26.6) und der Schwächungslinie (174,176,178) zwischen der Staublasche (144, 146) und der Bodenlasche (120, 122) halbiert.

10. Flachmaterialstreifen nach einem der Ansprüche 4 bis 9,
- **dadurch gekennzeichnet, dass**
- die Materialbänder (104, 106, 210, 212, 214, 216) an den jeweiligen Wandelementen (20.6, 22, 22.6, 24.6, 26, 26.6) festgeklebt sind.

11. Flachmaterialstreifen nach einem der Ansprüche 4 bis 10,
- **dadurch gekennzeichnet, dass**
- die Materialbänder (104, 106) an der unteren Kante des jeweiligen Wandelements (22, 26) bündig befestigt sind.

12. Flachmaterialstreifen nach einem der Ansprüche 4 bis 11,
- **dadurch gekennzeichnet, dass**
- die Materialbänder (104, 106, 210, 212, 214, 216) jeweils um einen Betrag (110) über die obere und/oder untere Kante des Wandelements (20.6, 22, 22.6, 24.6, 26, 26.6) überstehen.

13. Flachmaterialstreifen nach Anspruch 12,
- **dadurch gekennzeichnet, dass**
- dieser Betrag (110) maximal der Summe aus der Höhe (78) der Deckellasche (70, 72) und der Höhe (88) der an der Deckellasche (70, 72) vorhandenen Einstecklasche (80, 82) entspricht.

14. Flachmaterialstreifen nach einem der Ansprüche 4 bis 13,
- **dadurch gekennzeichnet, dass**
- zwei erste Materialbänder (210, 212) vorhanden sind, die an dem ersten und an dritten Wandelement (20.6, 24.6) befestigt sind,
- die beiden ersten Materialbänder (210, 212) über ihre gesamte Länge an dem Flachmaterialstreifen (12.6) befestigt sind,
- die beiden ersten Materialbänder (210, 212) zumindest von der Schwächungslinie (134, 136) zwischen Einstecklasche (130,132) und Bodenlasche (120, 122) bis zur Schwächungslinie 84.6, 86.6) zwischen Einstecklasche (80.6, 82.6) und Deckellasche (70.6, 72.6) reichen,
- zwei zweite Materialbänder (214, 216) vorhanden sind, die an dem zweiten und an dem vierten Wandelement (22.6, 26.6) befestigt sind,
- die zweiten Materialbänder (214, 216) um einen Betrag über die obere und/oder untere Kante des Wandelements (22.6, 26.6) überstehen und im Bereich des Bodenelements und/ oder im Bereich des Deckelelements aneinander befestigbar sind.

## Claims

1. Folding box (10, 10.6) for decorating,
- having four wall elements (20, 20.6, 22, 22.6, 24, 24.6, 26, 26.6) which by way of the lateral edges thereof, each by mutually opposite weakened lines (30, 30.6, 32, 32.6, 34, 34.6), are interconnected in a row-like manner, wherein the two external wall elements (20, 20.6, 26, 26.6) are fastened to one another;
- having a lid element;
- having a base element;
- wherein the wall elements (20, 20.6, 22, 22.6, 24, 24.6, 26, 26.6), the lid element, and the base element form one closed body;
- wherein the lid element has two lid tabs (70, 70.6, 72, 72.6);
- having at least two material tapes (104, 106, 210, 212, 214, 216) which each are fastened to mutually opposite wall elements (20.6, 22, 22.6, 24.6, 26, 26.6);
- wherein the at least two material tapes (104, 106, 214, 216) at least in the region of the lid element are capable of being fastened to one another;
- wherein the slot (108) between the two lid tabs (70, 70.6, 72, 72.6) is covered by the material tapes (104, 106, 214, 216);
**characterized in that**
- the two lid tabs (70, 70.6, 72, 72.6) each have one insertion tab (80, 80.6, 82, 82.6);
- at least one first dust tab (90, 140) which by way of a weakened line (94, 150) is connected to the upper edge of the second wall element (22 22.6) is present;
- at least one second dust tab (92, 142) which by way of a weakened line (96, 152) is connected to the upper edge of the fourth wall element (26, 26.6) is present;
- the first and the second dust tab (90, 92, 140, 142) each have at least one slot (100, 102, 160, 162) that runs perpendicularly to the weakened line (94, 96, 150, 152) between the edge of the wall element (22, 22.6, 26, 26.6) and the dust tab (90, 92, 140, 142).

2. Folding box according to Claim 1, **characterized in that** the base element is configured as an adhesively bonded base.

3. Folding box according to Claim 1, **characterized in that** the base element has two base tabs (120, 122).

4. Flat-material strip (12, 12.6) for producing a folding box (10, 10.6) for decorating, according to one of the preceding claims,
- having four wall elements (20, 20.6, 22, 22.6, 24, 24.6, 26, 26.6) which by way of the lateral edges thereof, each by mutually opposite weakened lines (30, 30.6, 32, 32.6, 34, 34.6), are interconnected in a row-like manner;
- having a fastening tab (38, 38.6) which by way of a weakened line (36, 36.6) is connected to the lateral edge of the first or of the fourth wall element (20, 20.6);
- having a first lid tab (70, 70.6) which by way of a weakened line (74, 74.6) is connected to the edge of the first wall element (20, 20.6);
- having a second lid tab (72, 72.6) which by way of a weakened line (76, 76.6) is connected to the edge of the third wall element (24, 24.6);
- wherein the sum of the height (78, 78.6) of the first lid tab (70, 70.6) and of the height (78, 78.6) of the second lid tab (72, 72.6) corresponds to the width (28, 28.6) of the second or of the fourth wall element (22, 22.6, 26, 26.6), respectively;
- wherein one material tape (104, 106, 210, 212, 214, 216) is fastened to each of the second and the fourth wall element (22, 22.6, 26, 26.6) and/or to the first and the third wall element (20.6, 24.6);
- wherein at least two mutually opposite material tapes (104, 106, 214, 216) upon erection of the folding box are fastenable to one another in the region of the lid and/or in the region of the base of the folding box;
**characterized in that**
- a first insertion tab (80, 80.6) which by way of a weakened line (84, 84.6) is connected to the edge of the first lid tab (70, 70.6) is present;
- a second insertion tab (82, 82.6) which by way of a weakened line (86, 86.6) is connected to the edge of the second lid tab (72, 72.6) is present;
- at least one first dust tab (90, 140) by way of a weakened line (94, 150) is connected to the upper edge of the second wall element (22, 22.6);
- at least one second dust tab (92, 142) by way of a weakened line (96, 152) is connected to the upper edge of the fourth wall element (26, 26.6);
- the first and the second dust tab (90, 92, 140, 142) each have at least one slot (100, 102, 160, 162) that runs perpendicularly to the weakened line (94, 96, 150, 152) between the edge of the wall element (22, 22.6, 26, 26.6) and the dust tab (90, 92, 140, 142).

5. Flat-material strip according to Claim 4, **characterized in that**
- a first base tab (120) which by way of a weakened line (124) is connected to the edge of the first wall element (20.6) is present;
- a second base tab (122) which by way of a weakened line (126) is connected to the edge of the third wall element (24.6) is present;
- a third insertion tab (130) which by way of a weakened line (134) is connected to the edge of the first base tab (120) is present;
- a fourth insertion tab (132) which by way of a weakened line (136) is connected to the edge of the second base tab (122) is present;
- wherein the sum of the height (78.6) of the first base tab (120) and of the height (78.6) of the second base tab (122) corresponds to the width (28.6) of the second or of the fourth wall element (22.6, 26.6), respectively.

6. Flat-material strip according to Claim 4 or 5, **characterized in that**
- the height (78, 78.6) of the first lid tab (70, 70.6) and the height (78, 78.6) of the second lid tab (72, 72.6), and/or the height (78.6) of the first base tab (120) and the height (78.6) of the second base tab (122) are identical such that
- the height (78, 78.6) of one of the two lid tabs (70, 70.6, 72, 72.6), and/or the height (78.6) of one of the two base tabs (120, 122) corresponds to half the width (28, 28.6) of the second or of the fourth wall element (22, 22.6, 26, 26.6), respectively.

7. Flat-material strip according to one of Claims 4 to 6, **characterized in that**
- the dust tabs (140, 142) by way of a weakened line (168, 170, 172) are connected to the lateral edge of at least one lid tab (70.6, 72.6);
- a crease fold (192, 194, 200) which bisects the angle between the weakened line (150, 152) between the dust tab (140, 142) and the wall element (22.6, 26.6), and the weakened line (168, 170, 172) between the dust tab (140, 142) and the lid tab (70.6, 72.6) is present in the corner region of the dust tab (140, 142).

8. Flat-material strip according to one of Claims 4 to 7, **characterized in that**
- having at least one first dust tab (144) which by way of a weakened line (154) is connected to the lower edge of the second wall element (22.6);
- having at least one second dust tab (146) which by way of a weakened line (156) is connected to the lower edge of the fourth wall element (26.6);
- wherein the first and the second dust tab (144, 146) each have at least one slot (164, 166) which runs perpendicularly to the weakened line (154, 156) between the edge of the wall element (22.6, 26.6) and the dust tab (144, 146).

9. Flat-material strip according to Claim 8, **characterized in that**
- the dust tabs (144, 146) by way of a weakened line (174, 176, 178) are connected to the lateral edge of at least one base tab (120, 122);
- a crease fold (196, 198, 202) which bisects the angle between the weakened line (154, 156) between the dust tab (144, 146) and the wall element (22.6, 26.6), and the weakened line (174, 176, 178) between the dust tab (144, 146) and the base tab (120, 122) is present in the corner region of the dust tab (144, 146).

10. Flat-material strip according to one of Claims 4 to 9, **characterized in that** the material tapes (104, 106, 210, 212, 214, 216) are fixedly adhesively bonded to the respective wall elements (20.6, 22, 22.6, 24.6, 26, 26.6).

11. Flat-material strip according to one of Claims 4 to 10, **characterized in that** the material tapes (104, 106) are fastened in a flush manner to the lower edge of the respective wall element (22, 26).

12. Flat-material strip according to one of Claims 4 to 11, **characterized in that** the material tapes (104, 106, 210, 212, 214, 216) each project by a margin (110) beyond the upper and/or the lower edge of the wall element (20.6, 22, 22.6, 24.6, 26, 26.6).

13. Flat-material strip according to Claim 12, **characterized in that** this margin (110) at maximum corresponds to the sum of the height (78) of the lid tab (70, 72) and of the height (88) of the insertion tab (80, 82) that is present on the lid tab (70, 72).

14. Flat-material strip according to one of Claims 4 to 13, **characterized in that**
- two first material tapes (210, 212) which are fastened to the first and to the third wall element (20.6, 24.6) are present;
- the two first material tapes (210, 212) across the entire length thereof are fastened to the flat-material strip (12.6);
- the two first material tapes (210, 212) from the weakened line (134, 136) between the insertion tab (130, 132) and the base tab (120, 122) reach at least up to the weakened line (84.6, 86.6) between the insertion tab (80.6, 82.6) and the lid tab (70.6, 72.6);
- two second material tapes (214, 216) which are fastened to the second and to the fourth wall element (22.6, 26.6) are present;
- the second material tapes (214, 216) extend by a margin beyond the upper and/or the lower edge of the wall element (22.6, 26.6), and are fastenable to one another in the region of the base element and/or in the region of the lid element.

## Revendications

1. Boîte pliante (10, 10.6) pour la décoration
- avec quatre éléments de paroi (20, 20.6, 22, 22.6, 24, 24.6, 26, 26.6), qui sont connectés les uns aux autres en rangée avec leurs arêtes latérales à chaque fois par le biais de lignes d'affaiblissement mutuellement opposées (30, 30.6, 32, 32.6, 34, 34.6), les deux éléments de paroi extérieurs (20, 20.6, 26, 26.6) étant fixés l'un à l'autre,
- avec un élément de couvercle,
- avec un élément de fond,
- les éléments de paroi (20, 20.6, 22, 22.6, 24, 24.6, 26, 26.6), l'élément de couvercle et l'élément de fond formant un corps fermé,
- l'élément de couvercle présentant deux pattes de couvercle (70, 70.6, 72, 72.6),
- avec au moins deux bandes de matériau (104, 106, 210, 212, 214, 216) qui sont à chaque fois fixées à des éléments de paroi mutuellement opposés (20.6, 22, 22.6, 24.6, 26, 26.6),
- les au moins deux bandes de matériau (104, 106, 214, 216) pouvant être fixées l'une contre l'autre au moins dans la région de l'élément de couvercle,
- la fente (108) entre les deux pattes de couvercle (70, 70.6, 72, 72.6) étant couverte par les bandes de matériau (104, 106, 214, 216),
- **caractérisée en ce que**
- les deux pattes de couvercle (70, 70.6, 72, 72.6) présentent à chaque fois une patte d'enfichage (80, 80.6, 82, 82.6),
- au moins une première patte antipoussière (90, 140) étant prévue, laquelle est connectée par le biais d'une ligne d'affaiblissement (94, 150) à l'arête supérieure du deuxième élément de paroi (22, 22.6),
- au moins une deuxième patte antipoussière (92, 142) étant prévue, laquelle est connectée par le biais d'une ligne d'affaiblissement (96, 152) à l'arête supérieure du quatrième élément de paroi (26, 26.6),
- la première et la deuxième patte antipoussière (90, 92, 140, 142) présentant chacune au moins une fente (100, 102, 160, 162) qui s'étend perpendiculairement à la ligne d'affaiblissement (94, 96, 150, 152) entre l'arête de l'élément de paroi (22, 22.6, 26, 26.6) et la patte antipoussière (90, 92, 140, 142).

2. Boîte pliante selon la revendication 1,
- **caractérisée en ce que**
- l'élément de fond est réalisé sous forme de fond collé.

3. Boîte pliante selon la revendication 1,
- **caractérisée en ce que**
- l'élément de fond présente deux pattes de fond (120, 122).

4. Bande de matériau plat (12, 12.6) pour fabriquer une boîte pliante (10, 10.6) à des fins de décoration selon l'une quelconque des revendications précédentes,
- avec quatre éléments de paroi (20, 20.6, 22, 22.6, 24, 24.6, 26, 26.6), qui sont connectés les uns aux autres en rangée avec leurs arêtes latérales à chaque fois par le biais de lignes d'affaiblissement mutuellement opposées (30, 30.6, 32, 32.6, 34, 34.6),
- avec une patte de fixation (38, 38.6) qui est connectée par le biais d'une ligne d'affaiblissement (36, 36.6) à l'arête latérale du premier ou du quatrième élément de paroi (20, 20.6),
- avec une première patte de couvercle (70, 70.6) qui est connectée par le biais d'une ligne d'affaiblissement (74, 74.6) à l'arête du premier élément de paroi (20, 20.6),
- avec une deuxième patte de couvercle (72, 72.6), qui est connectée par le biais d'une ligne d'affaiblissement (76, 76.6) à l'arête du troisième élément de paroi (24, 24.6),
- la somme de la hauteur (78, 78.6) de la première patte de couvercle (70, 70.6) et de la hauteur (78, 78.6) de la deuxième patte de couvercle (72, 72.6) correspondant à la largeur (28, 28.6) du deuxième, respectivement du quatrième, élément de paroi (22, 22.6, 26, 26.6),
- une bande de matériau (104, 106, 210, 212, 214, 216) étant à chaque fois fixée au deuxième et au quatrième élément de paroi (22, 22.6, 26, 26.6), et/ou au premier et au troisième élément de paroi (20.6, 24.6),
- au moins deux bandes de matériau mutuellement opposées (104, 106, 214, 216) pouvant être fixées l'une à l'autre après le pliage de la boîte pliante dans la région du couvercle et/ou dans la région du fond de la boîte pliante,
- **caractérisée en ce qu'**
- il est prévu une première patte d'enfichage (80, 80.6) qui est connectée par le biais d'une ligne d'affaiblissement (84, 84.6) à l'arête de la première patte de couvercle (70, 70.6),
- il est prévu une deuxième patte d'enfichage (82, 82.6) qui est connectée par le biais d'une ligne d'affaiblissement (86, 86.6) à l'arête de la deuxième patte de couvercle (72, 72.6),
- au moins une première patte antipoussière (90, 140) est connectée par le biais d'une ligne d'affaiblissement (94, 150) à l'arête supérieure du deuxième élément de paroi (22, 22.6),
- au moins une deuxième patte antipoussière (92, 142) est connectée par le biais d'une ligne d'affaiblissement (96, 152) à l'arête supérieure du quatrième élément de paroi (26, 26.6),
- la première et la deuxième patte antipoussière (90, 92, 140, 142) présentent à chaque fois au moins une fente (100, 102, 160, 162) qui s'étend perpendiculairement à la ligne d'affaiblissement (94, 96, 150, 152) entre l'arête de l'élément de paroi (22, 22.6, 26, 26.6) et la patte antipoussière (90, 92, 140, 142).

5. Bande de matériau plat selon la revendication 4,
- **caractérisée en ce qu'**
- il est prévu une première patte de fond (120) qui est connectée par le biais d'une ligne d'affaiblissement (124) à l'arête du premier élément de paroi (20.6),
- il est prévu une deuxième patte de fond (122) qui est connectée par le biais d'une ligne d'affaiblissement (126) à l'arête du troisième élément de paroi (24.6),
- il est prévu une troisième patte d'enfichage (130) qui est connectée par le biais d'une ligne d'affaiblissement (134) à l'arête de la première patte de fond (120),
- il est prévu une quatrième patte d'enfichage (132) qui est connectée par le biais d'une ligne d'affaiblissement (136) à l'arête de la deuxième patte de fond (122),
- la somme de la hauteur (78.6) de la première patte de fond (120) et de la hauteur (78.6) de la deuxième patte de fond (122) correspondant à la largeur (28.6) du deuxième, respectivement du quatrième, élément de paroi (22.6, 26.6).

6. Bande de matériau plat selon la revendication 4 ou 5,
- **caractérisée en ce que**
- la hauteur (78, 78.6) de la première patte de couvercle (70, 70.6) et la hauteur (78, 78.6) de la deuxième patte de couvercle (72, 72.6) et/ou la hauteur (78.6) de la première patte de fond (120) et la hauteur (78.6) de la deuxième patte de fond (122) sont égales, de telle sorte que
- la hauteur (78, 78.6) de l'une des deux pattes de couvercle (70, 70.6, 72, 72.6) et/ou la hauteur (78.6) de l'une des deux pattes de fond (120, 122) correspondent à la moitié de la largeur (28, 28.6) du deuxième, respectivement du quatrième, élément de paroi (22, 22.6, 26, 26.6).

7. Bande de matériau plat selon l'une quelconque des revendications 4 à 6,
- **caractérisée en ce que**
- les pattes antipoussière (140, 142) sont connectées par le biais d'une ligne d'affaiblissement (168, 170, 172) à l'arête latérale d'au moins une patte de couvercle (70.6, 72.6),
- dans la région du coin de la patte antipoussière (140, 142) est prévu un pli d'écrasement (192, 194, 200) qui divise en deux l'angle entre la ligne d'affaiblissement (150, 152) entre la patte antipoussière (140, 142) et l'élément de paroi (22.6, 26.6) et la ligne d'affaiblissement (168, 170, 172) entre la patte antipoussière (140, 142) et la patte de couvercle (70.6, 72.6).

8. Bande de matériau plat selon l'une quelconque des revendications 4 à 7,
- **caractérisée en ce que**
- avec au moins une première patte antipoussière (144), qui est connectée par le biais d'une ligne d'affaiblissement (154) à l'arête inférieure du deuxième élément de paroi (22.6),
- avec au moins une deuxième patte antipoussière (146), qui est connectée par le biais d'une ligne d'affaiblissement (156) à l'arête inférieure du quatrième élément de paroi (26.6),
- la première et la deuxième patte antipoussière (144, 146) présentant chacune au moins une fente (164, 166) qui s'étend perpendiculairement à la ligne d'affaiblissement (154, 156) entre l'arête de l'élément de paroi (22.6, 26.6) et la patte antipoussière (144, 146).

9. Bande de matériau plat selon la revendication 8,
- **caractérisée en ce que**
- les pattes antipoussière (144, 146) sont connectées par le biais d'une ligne d'affaiblissement (174, 176, 178) à l'arête latérale d'au moins une patte de fond (120, 122),
- dans la région de coin de la patte antipoussière (144, 146) est prévu un pli d'écrasement (196, 198, 202) qui divise en deux l'angle entre la ligne d'affaiblissement (154, 156) entre la patte antipoussière (144, 146) et l'élément de paroi (22.6, 26.6) et la ligne d'affaiblissement (174, 176, 178) entre la patte antipoussière (144, 146) et la patte de fond (120, 122).

10. Bande de matériau plat selon l'une quelconque des revendications 4 à 9,
- **caractérisée en ce que**
- les bandes de matériau (104, 106, 210, 212, 214, 216) sont collées fixement aux éléments de paroi respectifs (20.6, 22, 22.6, 24.6, 26, 26.6).

11. Bande de matériau plat selon l'une quelconque des revendications 4 à 10,
- **caractérisée en ce que**
- les bandes de matériau (104, 106) sont fixées en affleurement au niveau de l'arête inférieure de l'élément de paroi respectif (22, 26).

12. Bande de matériau plat selon l'une quelconque des revendications 4 à 11,
- **caractérisée en ce que**
- les bandes de matériau (104, 106, 210, 212, 214, 216) dépassent à chaque fois d'une certaine valeur (110) au-delà de l'arête supérieure et/ou inférieure de l'élément de paroi (20.6, 22, 22.6, 24.6, 26, 26.6).

13. Bande de matériau plat selon la revendication 12,
- **caractérisée en ce que**
- cette valeur (110) correspond au maximum à la somme de la hauteur (78) de la patte de couvercle (70, 72) et de la hauteur (88) de la patte d'enfichage (80, 82) prévue au niveau de la patte de couvercle (70, 72).

14. Bande de matériau plat selon l'une quelconque des revendications 4 à 13,
- **caractérisée en ce que**
- deux premières bandes de matériau (210, 212) sont prévues, lesquelles sont fixées au premier et au troisième élément de paroi (20.6, 24.6),
- les deux premières bandes de matériau (210, 212) sont fixées sur toute leur longueur à la bande de matériau plat (12.6),
- les deux premières bandes de matériau (210, 212) s'étendent au moins depuis la ligne d'affaiblissement (134, 136) entre la patte d'enfichage (130, 132) et la patte de fond (120, 122) jusqu'à la ligne d'affaiblissement (84.6, 86.6) entre la patte d'enfichage (80.6, 82.6) et la patte de couvercle (70.6, 72.6),
- deux deuxièmes bandes de matériau (214, 216) sont prévues, lesquelles sont fixées au deuxième et au quatrième élément de paroi (22.6, 26.6),
- les deuxièmes bandes de matériau (214, 216) dépassent d'une certaine valeur au-delà de l'arête supérieure et/ou inférieure de l'élément de paroi (22.6, 26.6) et peuvent être fixées l'une à l'autre dans la région de l'élément de fond et/ou dans la région de l'élément de couvercle.
